# EUROPÄISCHE PATENTSCHRIFT

(11) **EP 1 063 379 B1**
(45) Veröffentlichungstag und Bekanntmachung des Hinweises auf die Patenterteilung: **21.04.2004**
(21) Anmeldenummer: 00112722.4
(22) Anmeldetag: 15.06.2000
(51) Int. Cl.: E05D 11/10

(54) **Scharnier**
Hinge
Charnière

(30) Priorität: 25.06.1999 DE 19929253; 12.07.1999 DE 19932443
(43) Veröffentlichungstag der Anmeldung: 27.12.2000
(73) Patentinhaber: Gronbach, Lina, 83549 Eiselfing (DE)
(72) Erfinder: Gronbach, Lina, 83549 Eiselfing (DE)
(74) Vertreter: Zinnecker, Armin, Dipl.-Ing.

(56) Entgegenhaltungen:
- EP-A- 0 599 255
- DE-A- 3 143 786
- FR-A- 1 255 268
- GB-A- 2 252 787
- US-A- 5 211 445

## Beschreibung

Die Erfindung betrifft ein Scharnier mit einem Gehäuseteil und einem Deckelteil, das an dem Gehäuseteil beweglich, vorzugsweise drehbar gelagert ist.

Derartige Scharniere sind bereits bekannt. Sie weisen zwei Teile auf, die relativ zueinander beweglich (beispielsweise in Form eines Viergelenks), vorzugsweise drehbar, sind. Eines der beiden Teile kann als Gehäuseteil oder Scharniergehäuse bezeichnet werden, das andere Teil kann als Deckelteil oder als bewegliches Scharnierteil bezeichnet werden. Das Gehäuseteil kann mit einem feststehenden Teil eines Möbelstücks (also dem Möbel-Korpus) oder eines Gerätes, beispielsweise einer Gefriertruhe, verbunden sein. Das Deckelteil kann mit dem beweglichen Teil eines Möbelstücks (beispielsweise einer Möbeltüre) oder mit dem beweglichen Teil eines Gerätes, beispielsweise dem Deckel einer Gefriertruhe, verbunden sein.

Bei der Montage wird das Scharnier mit den genannten Teilen eines Möbelstückes oder eines Gerätes verbunden. Dies kann durch eine Schraubverbindung, aber auch auf andere Weise geschehen.
Bei einem bekannten Scharnier für eine Gefriertruhe, das in Fig. 8 dargestellt ist, ist das Gehäuseteil 1 durch Schrauben 2 mit einer Gefriertruhe 17 verbunden. Das an dem Gehäuseteil 1 an einer Drehachse 3 drehbar gelagerte Deckelteil 4 muß durch weitere Schrauben 5, 6 mit dem Deckel 7 der Gefriertruhe verbunden werden.

Das Scharnier umfaßt eine Druckfeder 8, deren unteres Ende auf einem Federteller 9 aufliegt, der in seiner Mitte eine Vertiefung aufweist, mit der er sich an einem Vorsprung 10 des Gehäuseteils 1 abstützt. Das obere Ende der Druckfeder 8 stützt sich an einem Bund 11 ab, der an einer Federstange 12 vorgesehen ist, die an ihrem oberen Ende eine Vertiefung 13 aufweist, mit der sie an einer an dem Deckelteil 4 vorgesehenen Achse 14 aufliegt. Die Achse 14 befindet sich im Abstand von der Drehachse 3. Sie ist ferner längs einer in dem Gehäuseteil 1 vorgesehenen Führungsbahn 15, die durch eine Aussparung 16 gebildet wird und die sich in den Seitenwänden des Gehäuseteils 1 befindet, verschieblich. Die Enden der Aussparung 16 bilden Anschläge für die Achse 14, deren Drehbewegungsmöglichkeit um die Drehachse 3 auf diese Weise begrenzt ist, im Beispiel der Fig. 8 auf etwas mehr als 90°. Die Anordnung ist dabei derart getroffen, daß das Scharnier durch die Druckfeder 8 über den Neutralpunkt geschlossen wird. Die Achse 14 befindet sich also in der Darstellung der Fig. 8 geringfügig links, also außerhalb, von der Verbindungslinie zwischen dem Auflagepunkt der zentralen Vertiefung des Federtellers 9 auf dem Vorsprung 10 und der Drehachse 3. In der in Fig. 8 gezeigten Stellung drückt die Druckfeder 8 die Achse 14 gegen das linke, einen Anschlag bildende Ende der Aussparung 16, so daß das Scharnier durch die Aktion der Druckfeder 8 stabil in der in Fig. 8 gezeigten Stellung bleibt.

Das Scharnier wird in der in Fig. 8 gezeigten, stabilen Stellung ausgeliefert. Es befindet sich dann in der Montageposition mit gespannter Feder. Um dafür zu sorgen, daß das Scharnier nicht aufschnappt und die Entladung der Federspannung zu Gefährdungen führt, ist das Scharnier in der beschriebenen Weise und auf die in Fig. 8 gezeigte Art über den Neutralpunkt geschlossen. Dies hat allerdings den Nachteil, daß die untere Schraube 6, mit der das Deckelteil 4 an dem Deckel 7 befestigt werden soll, in der aus Fig. 8 ersichtlichen Weise vorsteht, so daß die untere Schraube 6 schlecht montierbar ist. Ferner wird beim Anziehen der Schraubverbindung 6 der Deckel 7 herangezogen. Um diese Montage durchführen zu können muß der Deckel 7 also auf dem Truhenkörper 17 verschiebbar sein, um in die endgültige Position kommen zu können. Aus dem gleichen Grund findet auch eine Vertikalverschiebung statt, so daß die unteren Befestigungsschrauben 6 des Deckelteils erst in einem zweiten Schritt angezogen werden können.

Aus der DE 31 43 786 A ist ein Scharnier mit einem Gehäuseteil und einer Lagerplatte bekannt, die an dem Gehäuseteil drehbar gelagert ist. An dem Gehäuseteil ist ferner ein federbelasteter Hebel schwenkbar gelagert, der eine Rolle aufweist, die auf den Kurven einer Nockenwelle ablaufen kann. Eine der Kurven bewirkt eine stabile relative Lage von Gehäuseteil und Lagerplatte.

Die EP-A-0 599 255 offenbart ein Gelenkband mit einer einstellbaren Rastvorrichtung, die eine auf einem Rotationskörper angeordnete Rastausnehmung und einen in die Rastausnehmung federnd eingreifenden Rastkörper aufweist.

Aufgabe der Erfindung ist es, ein Scharnier der eingangs angegebenen Art vorzuschlagen, das auf einfachere Weise montiert werden kann.

Erfindungsgemäß wird diese Aufgabe dadurch gelöst, daß an dem Gehäuseteil oder an dem Deckelteil ein Sicherungsteil vorgesehen ist, durch welches die relative Position beider Teile (also des Gehäuseteils und des Deckelteils) fixiert wird. Vorzugsweise werden das Gehäuseteil und das Deckelteil in der Montageposition relativ zueinander fixiert. Gehäuseteil und Deckelteil können dann einwandfrei montiert werden. Bei dem in Fig. 8 gezeigten Scharnier treten die oben beschriebenen Nachteile nicht auf. Das Sicherungsteil weist eines oder mehrere das Scharnier fixierende Teile auf, die derart dimensioniert sind, dass sie durch eine manuelle, insbesondere erstmalige Betätigung des Scharniers zerstörbar, vorzugsweise abknickbar oder abbrechbar sind. Das Scharnier ist derart ausgestaltet, dass dasjenige Teil des Sicherungsteils bzw. diejenigen Teile des Sicherungsteils, die das Scharnier fixieren, zerstörbar ist bzw. sind. Dieses Teil bzw. diese Teile, beispielsweise ein oder mehrere Zähne, können abknickbar oder abbrechbar sein. Das oder die das Scharnier fixierenden Teile des Sicherungsteils, vorzugsweise des Zahns bzw. dessen Zähne, sind derart dimensioniert, dass sie durch eine manuelle, beispielsweise erstmalige Betätigung des Scharniers zerstört werden. Während der Montage des Scharniers erfüllt das Sicherungsteil seine Funktion, die relative Lage der Teile des Scharniers zu fixieren. Danach werden die jetzt nicht mehr benötigten, die Fixierung bewirkenden Teile des Sicherungsteils durch eine manuelle Betätigung des Scharniers zerstört.

Vorteilhafte Weiterbildungen sind in den Unteransprüchen beschrieben.

Vorzugsweise ist das Sicherungsteil an dem Gehäuseteil vorgesehen. Es kann allerdings auch an dem Deckelteil angeordnet sein.

Nach einer weiteren vorteilhaften Weiterbildung ist an einem der beiden Teile (Gehäuseteil oder Deckelteil) eine Spannfeder vorgesehen. Vorzugsweise handelt es sich um eine Druckfeder. Durch die Spannfeder oder Druckfeder wird auf Gehäuseteil und Deckelteil eine diese beiden Teile relativ zueinander bewegende Kraft ausgeübt.

Die Spannfeder oder Druckfeder kann an dem Gehäuseteil des Scharniers vorgesehen sein. Es ist allerdings auch möglich, sie an dem Deckelteil vorzusehen. Ferner kann ein weiteres Teil vorgesehen sein, beispielsweise eine Federstange oder ein sonstiges Teil, durch das die von der Spannfeder oder Druckfeder ausgeübte Kraft auf das Gehäuseteil und/oder das Deckelteil ausgeübt wird.

Vorzugsweise ist das Sicherungsteil aus Kunststoff.

Eine weitere vorteilhafte Weiterbildung ist dadurch gekennzeichnet, daß das Sicherungsteil in eine Öffnung, vorzugsweise in eine Ausstanzung, in dem Gehäuseteil bzw. in dem Deckelteil eingesetzt ist. Das Sicherungsteil befindet sich also in dieser Öffnung oder Ausstanzung. Vorzugsweise ist das Sicherungsteil so ausgestaltet, daß es nicht übersteht. Es ist vorteilhaft, wenn das Sicherungsteil an der Scharnierseite, die von einem gebogenen oder abgekanteten Blech gebildet sein kann, nicht übersteht, so daß die Verpackung der Scharniere unbehindert ausgeführt werden kann.

Eine weitere vorteilhafte Weiterbildung ist dadurch gekennzeichnet, daß die Öffnung bzw. Ausstanzung die Form eines Vielecks aufweist. Vorzugsweise wird die Form eines regelmäßigen Vielecks verwendet. Besonders geeignet ist die Form eines Quadrats. Die Öffnung oder Ausstanzung kann allerdings auch die Form eines Rechtecks aufweisen. Ferner ist es vorteilhaft, wenn die Öffnung oder Ausstanzung eine Form aufweist, die eine Sicherung gegen Verdrehung darstellt.

Vorzugsweise weist das Sicherungsteil eine Verzahnung auf. In demjenigen Scharnierteil, in dem sich das Sicherungsteil nicht befindet, ist vorzugsweise eine entsprechende Gegenverzahnung vorgesehen. Wenn also das Sicherungsteil an dem Gehäuseteil vorgesehen ist, befindet sich die Gegenverzahnung an dem Deckelteil bzw. einem Teil des Deckelteils. Wenn das Sicherungsteil an dem Deckelteil vorgesehen ist, befindet sich die Verzahnung an dem Gehäuseteil oder einem Teil des Gehäuseteils. Durch den Eingriff der Verzahnung in die Gegenverzahnung wird die relative Position des Gehäuseteils und des Deckelteils fixiert.

Die Verzahnung besteht dabei aus mindestens einem Zahn. Unter einem Zahn kann dabei jedweder Bestandteil des Sicherungsteils verstanden werden, der durch das Zusammenwirken mit einem entsprechenden anderen, eine Gegenverzahnung bildenden Teil eine Fixierung oder Verdrehsicherung oder sonstige Bewegungssicherung bildet. Beispielsweise kann es sich bei dem Zahn um einen Vorsprung handeln, und bei der Gegenverzahnung um eine entsprechende Vertiefung. Die Verzahnung kann allerdings auch mehrere Zähne umfassen, wobei die Zähne von Vorsprüngen gebildet werden können.

Eine weitere vorteilhafte Weiterbildung ist dadurch gekennzeichnet, daß die Verzahnung an mehreren Seiten des Sicherungsteils vorgesehen ist, vorzugsweise an allen Seiten des Sicherungsteils. Dies ist insbesondere dann vorteilhaft, wenn das Sicherungsteil die Form eines Vielecks aufweist, vorzugsweise die Form eines regelmäßigen Vielecks, vorzugsweise die Form eines Quadrats. In diesem Fall ist es vorteilhaft, wenn die Verzahnung an mehreren Seiten des Vielecks vorgesehen ist, vorzugsweise an allen Seiten. Wenn das Sicherungsteil als regelmäßiges Vieleck ausgebildet ist, kann es durch eine Verdrehung mehrfach verwendet werden.

Vorzugsweise sind die zerstörbaren Teile des Sicherungsteils so klein, daß sie die Betätigung des Scharniers nach ihrer Zerstörung nicht stören. Wenn die die Fixierung bewirkenden Teile abbrechbar sind, sind sie so klein, daß sie nicht zu einer Störung des Scharnier-Mechanismus führen können.

Eine weitere vorteilhafte Weiterbildung ist dadurch gekennzeichnet, daß das Sicherungsteil markierbar und/beschriftbar und/oder markiert und/oder beschriftet ist. Das Sicherungsteil bzw. die Scharniersicherung kann also als Träger einer geeigneten Markierung oder Beschriftung verwendet werden, beispielsweise für den Zweck, verschiedene Scharniertypen unterscheiden zu können. Es kann beispielsweise durch markante Farbgebung zur Unterscheidung der Scharniertypen verwendet werden.

Eine Ausführungsbeispiel der Erfindung wird nachstehend anhand der beigefügten Zeichnung im einzelnen erläutert. In der Zeichnung zeigt
- Fig. 1: ein Scharnier mit einem Sicherungsteil in der fixierten und montierten Stellung in einer Seitenansicht von rechts,
- Fig. 2: das Scharnier gemäß Fig. 1 in einer Ansicht von hinten,
- Fig. 3: das Scharnier gemäß Fig. 1 und 2 in einer Seitenansicht von links,
- Fig. 4: eine Abwandlung des Scharniers gemäß Figuren 1 bis 3, bei der sich das Sicherungsteil in der gegenüberliegenden Wand des Gehäuseteils befindet, in einer Ansicht von hinten,
- Fig. 5: den Ausschnitt Y aus der Fig. 4 in einer vergrößerten Darstellung,
- Fig. 6: das Scharnier gemäß den Fig. 1 bis 3 in einer der Fig. 1 entsprechenden Seitenansicht in einem verkleinerten Maßstab,
- Fig. 7: den Ausschnitt X aus der Fig. 6 in einer vergrößerten Ansicht und
- Fig. 8: ein vorbekanntes Scharnier ohne Sicherungsteil in einer der Fig. 1 entsprechenden Seitenansicht.

Das in den Figuren 1 bis 3 gezeigte Scharnier ist im wesentlichen wie dasjenige aufgebaut, das in Fig. 8 gezeigt und schon erläutert worden ist. Die Bezugszeichen in den Figuren 1 bis 3 entsprechend denjenigen in Fig. 8, so daß die zugehörigen Teile und deren Funktion nicht erneut beschrieben werden müssen.

Im Unterschied zum Scharnier nach Fig. 8 besitzt das in den Figuren 1 bis 3 gezeigte Scharnier ein Sicherungsteil 18, das in eine Ausstanzung 19 in einer Seitenwand 20 des Gehäuseteils 1 eingesetzt ist. Durch das Sicherungsteil 18 wird die relative Position des Gehäuseteils 1 und des Deckelteils 4 fixiert. Das Sicherungsteil 18 weist die Form eines regelmäßigen Vielecks, nämlich eines Quadrats, auf. Es ist aus Kunststoff gefertigt. Wie aus den Figuren 1 und 3 ersichtlich wird das Scharnier durch das Sicherungsteil 18 in der Montageposition fixiert, in der die Montageebene 21 des Gehäuseteils 1 mit der zugehörigen Montageebene 22 des Truhenkörpers 17 übereinstimmt und in der die Montageebene 23 des Deckelteils 4 mit der zugehörigen Montageebene 24 des Deckels 7 übereinstimmt. Bei dem in den Figuren 1 und 3 gezeigten Beispiel fluchten die Ebenen 21, 22 und 23, 24 miteinander. Wenn allerdings die relative Zuordnung zwischen Truhenkörper 17 bzw. feststehenden Teil eines Möbelstücks oder Gerätes einerseits und Deckel bzw. beweglichen Teil eines Möbelstücks oder Gerätes andererseits eine andere ist, wird die Anordnung zweckmäßigerweise so getroffen, daß das Sicherungsteil die relative Lage zwischen Gehäuseteil und Deckelteil in der dann anderen Montageposition fixiert, so daß eine spannungsfreie Montage von Gehäuseteil und Deckelteil möglich ist.

Das Sicherungsteil 18 weist eine Verzahnung 25 auf, die in eine entsprechende Gegenverzahnung 26 eingreift, die an dem Deckelteil 4 vorgesehen ist.

Das Sicherungsteil 18 ist in den Figuren 5 und 7 in einem vergrößerten Maßstab dargestellt. Es besteht aus einem Einsatzteil 27, das eine im wesentlichen quadratische Form mit abgerundeten Ecken 28 aufweist, und einem Verzahnungsteil 29, das ebenfalls im wesentlichen quadratisch ausgestaltet ist, wobei an jeder Seite des Quadrates jeweils drei Zähne vorgesehen sind, von denen in der Darstellung der Fig. 7 lediglich die in eine entsprechende Gegenverzahnung eingreifenden Zähne 30, 31, 32 mit Bezugszeichen versehen sind.

Das Einsatzteil 27 ist in die Ausstanzung 19 in der Seitenwand 20 des Gehäuseteils 1 eingesetzt. Aus Fig. 5 ist ersichtlich, daß das Einsatzteil 27 und damit das Sicherungsteil 18 nicht übersteht, daß es also die Seitenwand 20 bzw. deren äußere Oberfläche nicht überragt. Die äußere Endfläche 33 des Einsatzteils 27 des Sicherungsteils 18 schließt bündig mit der äußeren Ebene der Seitenwand 20 ab. Die Ausstanzung 19 in der Seitenwand 20 weist eine aus Fig. 5 ersichtliche Einziehung 34 nach innen auf, durch die eine innere Anlagefläche für das Einsatzteil 27 gebildet wird. Die Seitenwand 20 geht durch eine Abrundung 35 in die Einziehung 34 über. Das Einsatzteil 27 legt sich in der aus Fig. 5 ersichtlichen Weise an diese Abrundung an.

Die Zähne 30, 31, 32 greifen in Vertiefungen 36, 37, 38, die in einer Verlängerung 39 des Deckelteils 4 vorgesehen sind und die ihrerseits zwischen jeweils angrenzenden Zähnen angeordnet sind. Diese Zähne des Deckelteils 4 greifen in entsprechende Lücken zwischen den Zähnen 30 bis 32 des Verzahnungsteils 29. Die Zähne 30, 31, 32 besitzen jeweils einen Schaft 40, mit dem der Kopf des jeweiligen Zahnes mit dem im wesentlichen quadratischen Teil des Verzahnungsteils 29 verbunden ist Der Kopf der Zähne ist an seiner Außenseite im Querschnitt im wesentlichen halbkreisförmig ausgebildet. Er liegt auf dem Grund der zugehörigen Vertiefung in dem Deckelteil 4 auf. Die Stärke des Schaftes 40 der Zähne 30 bis 32 ist derart bemessen, daß diese Schäfte 40 die durch die Druckfeder 8 verursachten Kräfte zuverlässig aufnehmen und aushalten können, daß sie aber zerstört, nämlich abgebrochen werden, wenn der Deckel 7 nach erfolgter Montage des Scharniers bewegt wird. Durch den Eingriff der Zähne in die Gegenverzahnung wird dementsprechend während der Montage des Scharniers die relative Lage der Scharnierteile (Gehäuseteil 1 und Deckelteil 4) zueinander zuverlässig fixiert. Nach der Montage können die Zähne 30 bis 32 durch eine Bewegung des Deckels 7 abgebrochen werden.

Die Zähne 30 bis 32 sind klein ausgebildet. Sie sind so klein, daß sie als abgebrochene Zähne den Mechanismus des Scharniers nicht beeinträchtigen können.

Wie aus Fig. 7 ersichtlich ist an jeder der vier Seiten des quadratischen Verzahnungsteils 29 eine Verzahnung vorgesehen, die aus jeweils drei Zähnen besteht. Hierdurch kann das Sicherungsteil 18 mehrfach erneut verwendet werden, was insbesondere bei einer Ersatzteilmontage von Vorteil ist. Das Sicherungsteil kann in diesem Fall vor der Demontage des Scharniers ausgerastet werden. Es kann dann um 90° gedreht (oder um 180° oder 270° gedreht) wieder mit unbeschädigten Zähnen eingerastet werden, so daß es für eine erneute Montage verwendet werden kann.

Durch die Erfindung wird eine Scharniersicherung geschaffen, die nach der Montage des Scharniers nicht in einem zusätzlichen Vorgang entfernt werden muß. Da die Scharniersicherung nicht seitlich übersteht, wird die Verpackung des Scharniers nicht behindert; die Scharniere können nebeneinander anliegend gelegt und verpackt werden. Das Sicherungsteil kann aus Kunststoff bestehen. Es kann in eine rechteckige Ausstanzung des Scharniergehäuses eingerastet werden und mit seiner Verzahnung in eine entsprechende Gegenverzahnung am beweglichen Scharnierteil eingreifen. Durch die Scharniersicherung kann das Scharnier in perfekter Neutralposition gehalten werden, unabhängig davon, ob die Federkraft ein Öffnungs- oder Schließmoment ergibt oder nicht. Nach der Montage des Scharniers muß die Sicherung nicht entfernt werden, da die Verzahnung des Kunststoffteils gerade so fest ist, daß sie ausreichend sichert, jedoch beim ersten Öffnen des Scharniers bricht. Da für die Scharniersicherung keine Vorspannung erforderlich ist, kann sie auch bei einem Scharnier ohne Feder verwendet werden. Ein derartiges Scharnier ohne Feder kann in Neutralposition blockiert und in dieser Form hergestellt und angeliefert werden.

Die Zähne der Verzahnung sind vorteilhaft in einer Weise gestaltet, die nur winzige abgebrochene Stücke ergibt, soweit sie überhaupt brechen und nicht nur abknikken, so daß diese Stücke nicht zu einer Störung des Mechanismus führen können. Die Scharniersicherung ist so gestaltet, daß sie an der Scharnierseite nicht übersteht, so daß die Verpackung der Scharniere unbehindert ausgeführt werden kann und auch die Kunststoffverkleidungsteile des Scharniers aufgesteckt werden können, ohne daß die Scharniersicherung entfernt würde. Auch die Zugänglichkeit der Schrauben bleibt unbehindert gewährleistet.

Die erfindungsgemäße Scharniersicherung macht das Scharnier bzw. dessen Montage an einem Möbelstück oder einem Gerät, insbesondere einer Gefriertruhe, für den Benutzer automationsfähig. Die Scharniersicherung kann als äußerst billiges, mit geringem Materialaufwand auch aus minderwertigem Kunststoff herstellbares Teil realisiert werden, das automationsfähig eingebaut werden kann. Die Scharniersicherung ist ferner zur Abfalltrennung Blech/Kunststoff jederzeit leicht demontierbar. Sie ist leicht manuell montierbar. Das Sicherungsteil bzw. die Scharniersicherung kann als Träger einer geeigneten Beschriftung oder durch markante Farbgebung zur Unterscheidung der Scharniertypen verwendet werden.

## Patentansprüche

1. Scharnier mit einem Gehäuseteil (1) und einem Deckelteil (4), das an dem Gehäuseteil (1) beweglich, vorzugsweise drehbar (3) gelagert ist, wobei an dem Gehäuseteil (1) oder dem Deckelteil (4) ein Sicherungsteil (18) vorgesehen ist, durch das die relative Position des Gehäuseteils (1) und des Deckelteils (4) fixiert wird,
**dadurch gekennzeichnet,**
**dass** das Sicherungsteil (18) eines oder mehrere das Scharnier fixierende Teile (30-32) aufweist, die derart dimensioniert sind, dass sie durch eine manuelle, insbesondere erstmalige Betätigung des Scharniers zerstörbar, vorzugsweise abknickbar oder abbrechbar sind.

2. Scharnier nach Anspruch 1, **dadurch gekennzeichnet, daß** das Sicherungsteil (18) an dem Gehäuseteil (1) vorgesehen ist.

3. Scharnier nach Anspruch 1 oder 2, **dadurch gekennzeichnet, daß** an dem Gehäuseteil (1) oder dem Deckelteil (4) eine Spannfeder (8) vorgesehen ist.

4. Scharnier nach Anspruch 3, **dadurch gekennzeichnet, daß** die Spannfeder (8) an dem Gehäuseteil (1) vorgesehen ist.

5. Scharnier nach einem der vorhergehenden Ansprüche, **dadurch gekennzeichnet, daß** das Sicherungsteil (18) aus Kunststoff ist.

6. Scharnier nach einem der vorhergehenden Ansprüche, **dadurch gekennzeichnet, daß** das Sicherungsteil (18) in eine Öffnung, vorzugsweise in eine Ausstanzung (19), in dem Gehäuseteil (1) bzw. in dem Deckelteil (4) eingesetzt ist.

7. Scharnier nach einem der vorhergehenden Ansprüche, **dadurch gekennzeichnet, daß** das Sicherungsteil (18) nicht übersteht.

8. Scharnier nach Anspruch 6 oder 7, **dadurch gekennzeichnet, daß** die Öffnung bzw. Ausstanzung (19) die Form eines Vielecks, vorzugsweise eines regelmäßigen Vielecks, vorzugsweise eines Rechtecks, vorzugsweise eines Quadrats aufweist.

9. Scharnier nach einem der vorhergehenden Ansprüche, **dadurch gekennzeichnet, daß** das Sicherungsteil (18) eine Verzahnung (30, 31, 32) aufweist.

10. Scharnier nach Anspruch 9, **dadurch gekennzeichnet, daß** die Verzahnung (30-32) an mehreren Seiten des Sicherungsteils (18) vorgesehen ist, vorzugsweise an mehreren Seiten eines Vielecks, vorzugsweise an allen Seiten des Sicherungsteils (18), vorzugsweise an allen Seiten eines Vielecks.

11. Scharnier nach einem der vorhergehenden Ansprüche, **dadurch gekennzeichnet, daß** die zerstörbaren Teile.des Sicherungsteils (18) so klein sind, dass sie die Betätigung des Scharniers nach ihrer Zerstörung nicht stören.

12. Scharnier nach einem der vorhergehenden Ansprüche, **dadurch gekennzeichnet, daß** das Sicherungsteil markierbar und/oder beschriftbar und/oder markiert und/oder beschriftet ist.

## Claims

1. A hinge with a housing part (1) and a cover part (4) that is movably arranged on the housing part (1), in particular, in a rotatable (3) fashion, wherein a securing part (18) is provided on the housing part (1) or the cover part (4) in order to fix the relative position between the housing part (1) and the cover part (4),
**characterized in that**
the securing part (18) comprises one or more parts (30-32) that serve for fixing the hinge and have such dimensions that they can be destroyed, preferably snapped off or broken off, by means of a manual actuation of the hinge, in particular, the first-time actuation of the hinge.

2. The hinge according to Claim 1, **characterized in that** the securing part (18) is provided on the housing part (1).

3. The hinge according to Claim 1 or 2, **characterized in that** a tension spring (8) is provided on the housing part (1) or the cover part (4).

4. The hinge according to Claim 3, **characterized in that** the tension spring (8) is provided on the housing part (1).

5. The hinge according to one of the preceding claims, **characterized in that** the securing part (18) consists of plastic.

6. The hinge according to one of the preceding claims, **characterized in that** the securing part (18) is inserted into an opening, preferably a punched-out section (19), in the housing part (1) or in the cover part (4), respectively.

7. The hinge according to one of the preceding claims, **characterized in that** the securing part (18) does not project.

8. The hinge according to Claim 6 or 7, **characterized in that** the opening or punched-out section (19) has the shape of a polygon, in particular, a regular polygon, preferably a rectangle, in particular, a square.

9. The hinge according to one of the preceding claims, **characterized in that** the securing part (18) comprises a toothing (30, 31, 32).

10. The hinge according to Claim 9, **characterized in that** the toothing (30-32) is provided on several sides of the securing part (18), in particular, on several sides of a polygon, preferably on all sides of the securing part (18), in particular, on all sides of a polygon.

11. The hinge according to one of the preceding claims, **characterized in that** the destructible parts of the securing part (18) are so small that they do not impair the actuation of the hinge after their destruction.

12. The hinge according to one of the preceding claims, **characterized in that** the securing part is and/or can be marked and/or inscribed.

## Revendications

1. Charnière avec un élément de boîtier (1) et un élément de couvercle (4) qui est monté de manière mobile sur l'élément de boîtier (1), et de préférence de manière à pouvoir tourner (3), un élément de sécurité (18) étant prévu sur l'élément de boîtier (1) ou l'élément de couvercle (4), grâce auquel la position relative de l'élément de boîtier (1) et de l'élément de couvercle (4) est fixée,
**caractérisée en ce que**
l'élément de sécurité (18) présente un ou plusieurs éléments (30-32) fixant la charnière, lesquels sont dimensionnés de manière à pouvoir être détruits par une manipulation manuelle de la charnière, en particulier une première manipulation, et de préférence à pouvoir être rompus en pliant ou brisés.

2. Charnière selon la revendication 1, **caractérisée en ce que** l'élément de sécurité (18) est prévu sur l'élément de boîtier (1).

3. Charnière selon l'une quelconque des revendications 1 ou 2, **caractérisée en ce qu'**un ressort tendeur (8) est prévu sur l'élément de boîtier (1 ) ou l'élément de couvercle (4).

4. Charnière selon la revendication 3, **caractérisée en ce que** le ressort tendeur (8) est prévu sur l'élément de boîtier (1).

5. Charnière selon l'une quelconque des revendications précédentes, **caractérisée en ce que** l'élément de sécurité (18) est en matière synthétique.

6. Charnière selon l'une quelconque des revendications précédentes, **caractérisée en ce que** l'élément de sécurité (18) est inséré dans une ouverture, de préférence dans un matriçage (19), dans l'élément de boîtier (1) et/ou l'élément de couvercle (4).

7. Charnière selon l'une quelconque des revendications précédentes, **caractérisée en ce que** l'élément de sécurité (18) ne dépasse pas.

8. Charnière selon l'une quelconque des revendications 6 ou 7, **caractérisée en ce que** l'ouverture et/ou le matriçage (19) présente la forme d'un polygone, de préférence celle d'un polygone régulier, de préférence d'un rectangle, de préférence d'un carré.

9. Charnière selon l'une quelconque des revendications précédentes, **caractérisée en ce que** l'élément de sécurité (18) présente une denture (30, 31, 32).

10. Charnière selon la revendication 9, **caractérisée en ce que** la denture (30-32) est prévue sur plusieurs côtés de l'élément de sécurité (18), de préférence sur plusieurs côtés d'un polygone, de préférence sur tous les côtés de l'élément de sécurité (18), de préférence sur tous les côtés d'un polygone.

11. Charnière selon l'une quelconque des revendications précédentes, **caractérisée en ce que** les éléments destructibles de l'élément de sécurité (18) sont si petits qu'ils ne gênent pas la manipulation de la charnière après leur destruction.

12. Charnière selon l'une quelconque des revendications précédentes, **caractérisée en ce que** l'élément de sécurité peut être marqué et/ou porter une inscription, et/ou est marqué et/ou porte une inscription.
